# FASCICULE DE BREVET EUROPEEN

(11) **EP 0 721 036 B1**
(45) Date de publication et mention de la délivrance du brevet: **28.04.1999**
(21) Numéro de dépôt: 95402474.1
(22) Date de dépôt: 06.11.1995
(51) Int. Cl.: E05B 47/06, E05B 49/00

(54) **Dispositif de commande pour serrure à boîtier en deux parties**
Schlossbedienungsmechanismus mit einem zweiteiligen Gehäuse
Latch operating means with a case in two parts

(30) Priorité: 14.11.1994 FR 9413621
(43) Date de publication de la demande: 10.07.1996
(73) Titulaire: LAPERCHE, F-80531 Friville-Escarbotin (FR)
(72) Inventeur: Dentin, Michel, 80130 Friville-Escarbotin (FR); Gmyrek, Philippe, 80210 Feuquieres en Vimeu (FR)
(74) Mandataire: Obolensky, Michel

(56) Documents cités:
- DE-A- 3 520 932
- FR-A- 2 639 989
- FR-A- 2 686 115
- GB-A- 2 255 368

## Description

La présente invention est relative à la commande de serrures et se rapporte plus particulièrement aux dispositifs d'accouplement débrayable de tiges associées à des poignées d'actionnement d'une serrure se trouvant de part et d'autre d'une porte équipée d'une telle serrure.

On connaît des dispositifs de commande de serrure comportant un boîtier destiné à être monté sur une porte et contenant un mécanisme de commande ou d'accouplement débrayable de tiges associées à des poignées d'actionnement de la serrure et des moyens à combinaison d'actionnement du mécanisme de commande ou d'accouplement débrayable.

Ces moyens à combinaison qui sont généralement alimentés par des piles disposées dans le boîtier du dispositif comprennent un clavier à touches, un lecteur de code magnétique pourvu d'une fente d'introduction d'une carte magnétique, un lecteur de codes de proximité ou analogue.

Les moyens à combinaison commandent l'alimentation ou la coupure d'un moteur électrique d'entraînement du mécanisme de commande ou d'accouplement débrayable.

L'invention vise à créer un dispositif de commande du type précité qui tout en étant d'une construction simple, permette en premier lieu un remplacement aisé des piles d'alimentation, en second lieu une modification à la demande du code utilisé en tant que combinaison d'accès au dispositif et en troisième lieu, un remplacement aisé des moyens à combinaison soit par des moyens semblables, soit par des moyens différents.

Elle a donc pour objet un dispositif de commande pour serrure, comprenant un boîtier contenant un mécanisme de commande de ladite serrure et des moyens à combinaison autorisant l'accès au mécanisme de commande, caractérisé en ce que ledit boîtier comporte une première partie contenant le mécanisme de commande et une seconde partie modulaire contenant les moyens à combinaison, ladite seconde partie étant déplaçable par rapport à la première partie pour donner accès à au moins une pile d'alimentation et à des moyens de modification de code des moyens à combinaison et étant en outre amovible et interchangeable pour permettre son remplacement par une seconde partie similaire contenant des moyens à combinaison similaires ou différents.

L'invention sera mieux comprise à la lecture de la description qui va suivre, donnée uniquement à titre d'exemple et faite en se référant aux dessins annexés, sur lesquels :
- la Fig.1 est une vue partielle en coupe d'un dispositif de commande de serrure suivant l'invention;
- la Fig.2 est une vue en plan à plus petite échelle d'une plaque de fond de la seconde partie du boîtier du dispositif de commande de la figure 1; et
- la Fig.3 est une vue en coupe analogue à celle de la figure 1 montrant le dispositif de commande suivant l'invention en position ouverte.

On a représenté sur la figure 1, un dispositif de commande de serrure comportant un boîtier 1 fixé à un battant de porte 2 et contenant d'une part, un mécanisme 3 d'actionnement d'une serrure non représentée et des moyens à combinaison 4 d'actionnement du mécanisme de commande.

Suivant l'invention, le boîtier 1 est réalisé en deux parties modulaires 5 et 6. La première partie 5 contient le mécanisme 3 de commande de la serrure y compris un moteur électrique 8 d'entraînement de ce mécanisme.

Le moteur électrique peut également être remplacé par un actionneur électrique d'une autre nature, par exemple par un électro-aimant.

La première partie 5 du boîtier 1 est montée à demeure sur le battant 2 de la porte.

La seconde partie 6 du boîtier 1 qui comme représenté à la figure 1 est emboîtée avec la première partie 5 est également de forme modulaire. Elle comporte un capot dont la face avant 9 est pourvue de trous 10 dans lesquels sont reçues des touches 11 d'un clavier 12 porté par une plaquette de circuit imprimé 13 fixée contre la face avant 9 par des vis 14.

La seconde partie du boîtier contient en outre une seconde plaque de circuit imprimé 15 qui porte l'ensemble des circuits électroniques 15a des moyens à combinaison, y compris une prise 16 de connexion pour des moyens extérieurs de modification du code des moyens à combinaison.

La seconde partie 6 du boîtier 1 comporte également un compartiment 17 dans lequel est logée une pile d'alimentation 18 connectée au circuit électronique porté par la plaquette de circuit imprimé 15 par une nappe de conducteurs 19.

Une nappe de longueur relativement importante 20 assure la connexion entre le circuit électronique 15a et le moteur électrique 8 d'entraînement du mécanisme de commande de la serrure.

Cette nappe se termine par un connecteur 21 permettant d'assurer une connexion et une déconnexion rapide entre le circuit électronique 15a porté par la plaquette de circuit imprimé 15 et le moteur électrique 8.

Par ailleurs, la plaquette de circuit imprimé 13 portant le clavier 12 est connectée à la plaquette de circuit 15 portant le circuit électronique au moyen d'une nappe de conducteurs 22.

La seconde partie modulaire 6 du boîtier 1 comporte en outre une plaque de fond 23 qui, comme représenté à la figure 2 comporte une lumière axiale principale 24 avec laquelle coopère un pilier 25 pourvu d'un prolongement de section rectangulaire 26 engagé dans la lumière 24 et maintenu dans cette lumière au moyen d'une rondelle 27 et d'un rivetage 28.

Grâce à cet agencement, le pilier 25 peut être déplacé librement dans la lumière 24 de la plaque de fond 23. Ce pilier 25 est par ailleurs engagé dans une plaque de support 30 du boîtier 1 fixée au battant 2 par des vis telles que la vis 31 et par un ou plusieurs piliers venus de matière, tels que le pilier 32 coopérant avec une vis de fixation 33 engagée dans un orifice transversal 34 du battant 2 par la face du battant opposée au boîtier 1 avec interposition d'une rondelle 35.

Au niveau du pilier 25 monté coulissant dans la lumière 24 de la plaque de fond 23 de la seconde partie 6 du boîtier 1, la plaque de support 30 comporte une douille 36 venue de matière dans laquelle est engagé le pilier 25 qui par ailleurs s'étend à l'intérieur d'un trou transversal 37 débouchant sur la face du battant 2 opposée au boîtier 1. Le pilier 25 comporte un trou fileté dans lequel est engagée une vis de fixation 38 elle-même engagée dans une contreplaque 39 montée sur la face du battant 2 opposée au boîtier 1.

La plaque de fond 23 de la seconde partie 6 du boîtier 1 comporte en outre comme représenté à la figure 2, des petites lumières axiales 41 dans lesquelles sont engagés des petits piliers correspondants 42 portés par la plaque de support 30 et dont les têtes 43 ont un diamètre supérieur à la largeur des lumières 41 mais inférieur à la largeur de parties d'extrémités arrondies, élargies 44 des lumières 41 afin de permettre de dégager les lumières 41 par rapport aux piliers 42 en vue d'un déplacement de la seconde partie 6 du boîtier 1 par rapport à la première partie 5 sur une course égale à la longueur de la lumière axiale principale 24.

Sur la figure 1, on a représenté le dispositif en position montée, la seconde partie 6 du boîtier 1 étant emboîtée avec la première partie 5 de celui-ci.

Dans cette position, les piliers 42 sont engagés dans les lumières 41 de la plaque de fond 23 et la vis 38 est vissée dans le pilier 25, celui-ci se trouvant à l'extrémité supérieure de la lumière 24 de la plaque de fond 23. Ainsi, la seconde partie 6 du boîtier 1 est bloquée en position par rapport à la première partie 5.

La pile d'alimentation 18 est engagée dans la première partie 5 du boîtier 1 du dispositif.

Lorsqu'on souhaite procéder par exemple au changement de la pile d'alimentation 18, on procède au desserage de la vis de fixation 38, ce qui libère le pilier 25 et permet donc son coulissement dans la lumière axiale principale 24 de la plaque de fond 23.

En soulevant la seconde partie 6 du boîtier 1 dans le sens de la flèche F représentée à la figure 1, on provoque son déplacement par rapport à la première partie 5 par coulissement de la lumière 24 par rapport au pilier 25 maintenu dans la plaque de fixation 30 et des lumières 41 par rapport aux piliers 42 portés par la plaque de support 30.

Lorsque les extrémités arrondies 44 des lumières 41 se trouvent en regard des têtes 43 des piliers 42, on écarte légèrement la seconde partie 6 du boîtier par rapport au battant de porte 2, ce qui permet de libérer les lumières 41 par rapport aux piliers 42 et de poursuivre alors la course d'ouverture de la seconde partie 6 du boîtier 1 par rapport à la première partie 5 avec un maintien de cette seconde partie légèrement écartée par rapport au battant de la porte 2 grâce au contact entre la plaque de fond 23 et les têtes 43 des piliers 42, ce qui permet d'empêcher que le mouvement relatif entre la seconde partie 6 du boîtier 1 et le battant de la porte n'endommage la surface dudit battant.

Ainsi, les petits piliers 42 ont la double fonction d'éléments de fixation de la seconde partie 6 du boîtier 1 lorsqu'elle est en place contre la première partie 5, et d'éléments d'écartement de ladite seconde partie 6 par rapport à la plaque de support 30 lorsque la seconde partie 6 est déplacée par rapport à la première partie 5 après le dégagement desdites petites lumières 41 par rapport aux petits piliers 42.

A la fin de ce mouvement d'ouverture, la seconde partie 6 du boîtier 1 occupe une position telle que celle représentée à la figure 3.

On voit que dans cette position, la pile 18 et la prise 16 de reprogrammation du code du dispositif à combinaison sont accessibles de l'extérieur.

Par ailleurs, la longueur de la nappe de liaison 20 entre le circuit électronique 15a porté par la plaquette de circuit imprimé 15 et le moteur électrique d'entraînement 8, permet après retrait total de la vis de fixation 38 de libérer complètement la seconde partie 6 du boîtier 1 par rapport à la première partie 5 qui reste en place en dégageant le pilier 25 porté par la plaque de fond 23 hors du trou 37 du battant 2 et de la retirer en vue de la remplacer si on le désire par une seconde partie identique contenant soit un dispositif à combinaison semblable à celui qui vient d'être retiré, soit un dispositif à combinaison de nature différente tel que par exemple un dispositif lecteur de code à carte magnétique ou encore un dispositif à lecture de proximité ou autre.

Bien entendu, le retrait de la seconde partie modulaire 6 du boîtier 1 s'accompagne de la déconnexion du connecteur rapide 21 avec le moteur 8 d'entraînement du mécanisme de commande 3 contenu dans la première partie 5 du boîtier.

Les opérations de mise en place d'une nouvelle seconde partie de boîtier sont réalisées par insertion du pilier coulissant 25 de celle-ci dans le trou 37 de réception du battant 2, par connexion du connecteur 21 et après coulissement de la seconde partie 6 et insertion des piliers 42 portés par la plaque de support 30 dans les lumières 41, par serrage de la vis de blocage 38.

Le caractère modulaire des deux éléments du boîtier du dispositif de commande suivant l'invention rend ce dispositif particulièrement aisé à utiliser et favorise le réapprovisionnement ainsi que la satisfaction de la demande des utilisateurs qui souhaitent l'emploi de dispositifs à combinaison d'une nature appropriée à leurs besoins.

Les moyens à combinaison contenus dans la seconde partie modulaire 6 du boîtier 1 sont extrêmement aisés à remplacer dans la mesure où la longueur de la nappe de connexion 20 entre le circuit électronique du dispositif et le moteur d'entraînement du mécanisme de commande est assuré par un simple connecteur à fiches multiples dont le retrait et la mise en place sont quasiment instantanés.

## Revendications

1. Dispositif de commande pour serrure, comprenant un boîtier (1) contenant un mécanisme de commande (3) de ladite serrure et des moyens à combinaison (4) autorisant l'accès au mécanisme de commande, caractérisé en ce que ledit boîtier (1) comporte une première partie (5) contenant le mécanisme de commande et une seconde partie modulaire (6) contenant les moyens à combinaison (4), ladite seconde partie (6) étant déplaçable par rapport à la première partie pour donner accès à au moins une pile d'alimentation (18) et à des moyens (16) de modification de code des moyens à combinaison (4) et étant en outre amovible et interchangeable pour permettre son remplacement par une seconde partie similaire contenant des moyens à combinaison similaires ou différents.

2. Dispositif de commande pour serrure suivant la revendication 1, caractérisé en ce que le boîtier (1) est monté sur une plaque de support (30) et en ce que la première partie (5) du boîtier (1) est montée à demeure sur la plaque de support (30), tandis que la seconde partie (6) est immobilisée par rapport à la plaque de support (30) par des moyens de fixation (25,38) coopérant avec une lumière axiale principale (24) ménagée dans le fond de ladite seconde partie (6) du boîtier, la libération desdits moyens de fixation permettant le coulissement de la seconde partie (6) par rapport à la plaque support (30) et à la première partie (5) et/ou son retrait complet en vue de son remplacement.

3. Dispositif de commande pour serrure suivant la revendication 2, caractérisé en ce que ladite lumière axiale principale (24) est ménagée dans une plaque de fond (23) de ladite seconde partie (6).

4. Dispositif de commande pour serrure suivant l'une des revendications 2 et 3, caractérisé en ce que lesdits moyens de fixation comportent un pilier (25) comprenant un prolongement de section rectangulaire (26) engagé dans la lumière axiale principale (24) et pourvu de moyens (27,28) de maintien du pilier (25) dans ladite lumière axiale principale (24), ledit pilier étant engagé dans une douille (36) de la plaque support (30) et étant destiné à pénétrer dans un trou (37) d'un battant (2) sur lequel est destiné à être fixée ladite plaque support (30), une vis (38) assurant le blocage du pilier (25) et par conséquent de la seconde partie (6) du boîtier (1).

5. Dispositif de commande pour serrure suivant l'une des revendications 3 et 4, caractérisé en ce que le fond (23) de la seconde partie (6) du boîtier (1) comporte en outre au moins une petite lumière (41) pourvue d'une partie élargie destinée à coopérer avec un petit pilier (42) qui a la double fonction d'élément de fixation de la seconde partie (6) du boîtier (1) lorsque cette seconde partie est en place contre la première partie (5) et d'élément d'écartement de ladite seconde partie (6) par rapport à la plaque de support (30) lorsque ladite seconde partie (6) du boîtier est déplacée par rapport à la première partie (5) après le dégagement de ladite petite lumière à partie élargie (41) par rapport au petit pilier (42).

6. Dispositif de commande pour serrure suivant l'une des revendications 1 à 5, caractérisé en ce que la seconde partie (6) du boîtier (1) comporte un compartiment (17) de réception de ladite pile (18) d'alimentation, ledit compartiement (17) étant engagé dans la première partie (5) du boîtier (1) lorsque la seconde partie (6) dudit boîtier est emboîtée avec ladite première partie (5) et étant rendu accessible de l'extérieur lorsque la seconde partie (6) du boîtier (1) est écartée de ladite première partie (5) par coulissement de la lumière principale (24) du fond de ladite seconde partie par rapport auxdits moyens de fixation.

7. Dispositif de commande pour serrure suivant la revendication 6, caractérisé en ce que le compartiment (17) de réception de ladite pile (18) contient également une prise (16) de connexion d'un dispositif extérieur de modification du code des moyens à combinaison (4).

8. Dispositif de commande pour serrure suivant l'une des revendications 1 à 7, caractérisé en ce que les moyens à combinaison (4) sont connectés à un actionneur électrique (8) d'entraînement du mécanisme de commande (3) contenus dans la première partie (5) du boîtier par l'intermédiaire d'un ensemble de conducteurs (20) de longueur adaptée à la course de la seconde partie (6) du boîtier par rapport à la première partie (5) pour permettre l'accès à la pile d'alimentation (18) et aux moyens (16) de modification du code des moyens à combinaison (4) et d'un connecteur enfichable (21).

9. Dispositif de commande pour serrure suivant l'une des revendications 1 à 8, caractérisé en ce que la seconde partie (6) modulaire du boîtier (1) contient des moyens à combinaison du type à clavier à touches (11), du type à lecteur de code magnétique ou du type à lecteur de code à proximité.

## Patentansprüche

1. Schloßsteuervorrichtung, aufweisend ein Gehäuse (1), welches einen Steuermechanismus (3) fur das Schloß und eine Kombinationseinrichtung (4) zur Ermöglichung des Zugangs zum Steuermechanismus enthält, dadurch gekennzeichnet, daß das Gehäuse (1) einen den Steuermechanismus enthaltenden ersten Teil (5) und einen die Kombinationseinrichtung (4) enthaltenden zweiten modularen Teil (6) umfaßt, wobei der zweite Teil (6) relativ zum ersten Teil verschiebbar ist, um zumindest zu einer Stromversorgungsbatterie (18) Zugang zu gewähren, und zu einer Einrichtung (16) zur Modifikation des Codes der Kombinationseinrichtung (4), welche Einrichtung außerdem abnehmbar und austauschbar ist, um ihren Austausch durch einen ähnlichen zweiten Teil zu ermöglichen, welcher eine ähnliche oder unterschiedliche Kombinationseinrichtung enthalt.

2. Schloßsteuervorrichtung nach Anspruch 1, dadurch gekennzeichnet, daß das Gehäuse (1) auf einer Tragplatte (30) angebracht ist, und daß der erste Teil (5) des Gehäuses (1) dauerhaft auf der Tragplatte (30) angebracht ist, während der zweite Teil (6) relativ zu der Tragplatte (30) durch eine Befestigungseinrichtung (35, 38) festgesetzt ist, die mit einem axialen Hauptschlitz (24) zusammenwirkt, der im Boden des zweiten Teils (6) des Gehäuses vorgesehen ist, wobei die Freigabe der Befestigungseinrichtung das Gleitverschieben des zweiten Teils (6) relativ zu der Tragplatte (30) und dem zweiten Teil (5) und/oder seine vollständige Abnahme zum Zweck seines Austausches ermöglicht.

3. Schloßsteuervorrichtung nach Anspruch 2, dadurch gekennzeichnet, daß der axiale Hauptschlitz 24 im Boden 23 des zweiten Teils (6) vorgesehen ist.

4. Schloßsteuervorrichtung nach einem der Ansprüche 2 und 3, dadurch gekennzeichnet, daß die Befestigungseinrichtung eine Stütze 25 umfaßt, welche eine Verlangerung (26) rechteckigen Querschnitts aufweist, die in den axialen Hauptschlitz (24) eingreift und mit einer Einrichtung (27, 28) zum Halten der Stütze (25) in dem axialen Hauptschlitz (24) versehen ist, wobei die Stütze in eine Buchse (36) der Tragplatte (30) eingreift und dazu bestimmt ist, in ein Loch (37) eines Turblatts (2) einzudringen, auf welchem die Tragplatte (30) festangebracht werden soll, wobei eine Schraube (38) die Blockade bzw. das Festsetzen der Stütze (25) und dadurch des zweiten Teils (6) des Gehäuses (1) sicherstellt.

5. Schloßsteuervorrichtung nach einem der Ansprüche 3 und 4, dadurch gekennzeichnet, daß der Boden (23) des zweiten Teils (6) des Gehäuses (1) außerdem zumindest einen kleinen Schlitz (41) umfaßt, der mit einem vergrößerten Teil versehen ist, der dazu bestimmt ist, mit einer kleinen Stütze (42) zusammenzuwirken, welche die doppelte Funktion eines Befestigungselements für den zweiten Teil (6) des Gehauses (1), wenn dieser zweite Teil gegen den ersten Teil (5) plaziert ist, und eines Anhebe- bzw. Abstandelements für den zweiten Teil (6) relativ zu der Tragplatte (30) aufweist, wenn der zweite Teil (6) des Gehäuses relativ zum ersten Teil (5) verschoben wird, nachdem der kleine Schlitz (41) mit dem vergrößerten reil außer Eingriff mit der kleinen Stütze (42) gebracht ist.

6. Schloßsteuervorrichtung nach einem der Ansprüche 1 bis 5, dadurch gekennzeichnet, daß der zweite Teil (6) des Gehäuses (1) ein Abteil (17) zur Aufnahme der Stromversorgungsbatterie (18) umfaßt, wobei das Abteil (17) in den ersten Teil (5) des Gehäuses (1) eingreift, wenn der zweite Teil (6) des Gehäuses mit dem ersten Teil (5) zusammengebaut wird und von außen zugänglich gemacht ist, wenn der zweite Teil (6) des Gehäuses (1) von dem ersten Teil (5) durch Gleitverschieben des Hauptschlitzes (24) des Bodens des zweiten Teils relativ zu der Befestigungseinrichtung abgehoben wird.

7. Schloßsteuervorrichtung nach Anspruch 6, dadurch gekennzeichnet, daß das Abteil (17) zur Aufnahme der Batterie (18) außerdem einen Steckanschluß (16) fur eine externe Vorrichtung zur Modifikation des Codes der Kombinationseinrichtung (4) aufweist.

8. Schloßsteuervorrichtung nach einem der Ansprüche 1 bis 7, dadurch gekennzeichnet, daß die Kombinationseinrichtung (4) mit einem elektrischen Betätigungsorgan (9) zum kontinuierlichen Antreiben des Steuermechanismus (3) im ersten Teil (5) des Gehäuses durch Zwischenschaltung einer Leitungsanordnung (20) einer Länge verbunden ist, die an die an den Verschiebeweg des zweiten Teils (6) des Gehäuses relativ zu dem ersten Teil angepaßt ist, um den Zugang zu der Stromversorgungsbatterie (10) und der Einrichtung (16) zur Modifikation des Codes der Kombinationseinrichtung (4) und zu einem aufschiebbaren Stecker (21) zu ermöglichen.

9. Schloßsteuervorrichtung nach einem der Ansprüche 1 bis 8, dadurch gekennzeichnet, daß der zweite modulare Teil des Gehäuses (1) eine Kombinationseinrichtung vom Tastaturtyp (11), vom Magnetcode-Lesetyp oder vom Näherungsdetektortyp enthält.

## Claims

1. Lock operating device, comprising a case (1) containing an operating mechanism for said lock and combination means (4) authorising access to the operating mechanism, **characterised in that** said case (1) comprises a first part (5) containing the operating mechanism and a second modular part (6) containing the combination means (4), said second part (6) being displaceable in relation to the first part in order to give access to at least one supply battery (18) and to means for modifying the code of the combination means (4), and being moreover removable and interchangeable in order to permit its being replaced by a second similar part containing similar or different combination means.

2. Lock operating device according to claim 1, **characterised in that** the case (1) is mounted on a support plate (30) and in that the first part (5) of the case (1) is permanently mounted on the support plate (30), whilst the second part (6) is immobilised in relation to the support plate (30) by fixing means (25, 38) co-operating with a main axial aperture (24) arranged in the base of said second part (6) of the case, the release of said fixing means permitting the sliding of the second part (6) in relation to the support plate (30) and to the first part (5) and/or its complete withdrawal with a view to its being replaced.

3. Lock operating device according to claim 2, **characterised in that** said main axial aperture (24) is arranged in a bottom plate (23) of said second part (6).

4. Lock operating device according to one of claims 2 and 3, **characterised in that** said fixing means comprise a pillar (25) comprising an extension with a rectangular cross section (26) engaged in the main axial aperture (24) and provided with means (27, 28) for keeping the pillar (25) in said main axial aperture (24), said pillar begin engaged in a socket (36) of the support plate (30) and being intended to penetrate into a hole (37) of a lift (2) to which said support plate (30) is intended to be attached, a screw (38) ensuring the locking of the pillar (25) and consequently of the second part (6) of the case (1).

5. Lock operating device according to one of claims 3 and 4, **characterised in that** the base (23) of the second part (6) of the case (1) comprises in addition at least one small aperture (41) provided with an enlarged portion intended to co-operate with a small pillar (42) which has the double function of being a member for fixing the second part (6) of the case (1) when this second part is in place against the first part (5) and being a member for keeping said second part (6) at a distance from the support plate (30) when said second part (6) of the case is displaced in relation to the first part (5) after the disengagement of said small aperture with an enlarged portion (41) from the small pillar (42).

6. Lock operating device according to one of claims 1 to 5, **characterised in that** the second part (6) of the case (1) comprises a compartment (17) for receiving said supply battery (18), said compartment (17) engaging in the first part (5) of the case (1) when the second part (6) of said case fits together with the said first part (5) and being made accessible from the exterior when the second part (6) of the case (1) is moved apart from the said first part (5) by sliding the main aperture (24) of the base of the said second part in relation to said fixing means.

7. Lock operating device according to claim 6, **characterised in that** the compartment (17) for receiving said battery (18) also contains a socket (16) for connecting an exterior device for modifying the code of the combination means (4).

8. Lock operating device according to one of claims 1 to 7, **characterised in that** the combination means (4) are connected to an electric actuator (8) for driving the operating mechanism (3) contained in the first part (5) of the case by means of an assembly of conductors (20), the length of which is adapted to the distance travelled by the second part (6) of the case in relation to the first part (5) in order to permit access to the supply battery (18) and to the means for modifying the code of the combination means (4) and of a plug-type connector (21).

9. Lock operating device according to one of claims 1 to 8, **characterised in that** the second modular part (6) of the case (1) contains combination means of the type with a keypad (11), of the type with a magnetic code reader or of the type with a remote code reader.
